# EUROPÄISCHE PATENTSCHRIFT

(11) **EP 1 061 776 B1**
(45) Veröffentlichungstag und Bekanntmachung des Hinweises auf die Patenterteilung: **05.01.2005**
(21) Anmeldenummer: 99111605.4
(22) Anmeldetag: 15.06.1999
(51) Int. Cl.: H05B 3/14, H05B 3/50

(54) **Heizvorrichtung zur Lufterwärmung**
Heating device specially made for heating air
Dispositif de chauffage destiné au réchauffement de l'air

(43) Veröffentlichungstag der Anmeldung: 20.12.2000
(73) Patentinhaber: David & Baader DBK Spezialfabrik elektrischer Apparate und Heizwiderstände GmbH, 76870 Kandel (DE)
(72) Erfinder: Bohlender, Franz, 76870 Kandel (DE)
(74) Vertreter: Grünecker, Kinkeldey, Stockmair & Schwanhäusser Anwaltssozietät

(56) Entgegenhaltungen:
- EP-A- 0 379 873
- EP-A- 0 521 181
- EP-A- 0 575 649
- EP-A- 0 616 486
- DE-A- 19 706 199
- DE-A- 19 835 229
- US-A- 2 606 986
- US-A- 4 327 282
- US-A- 4 814 584

## Beschreibung

Die Erfindung bezieht sich auf eine Heizvorrichtung zur Lufterwärmung und auf ein Verfahren zum Montieren derselben sowie auf Radiatorbaugruppen und Positionsrahmen, die Teile der Heizvorrichtung sind. Insbesondere bezieht sich die Erfindung auf solche Heizvorrichtungen, die PTC-Elemente aufweisen.

Für den Einsatz in Kraftfahrzeugen, insbesondere solchen mit verbrauchsoptimierten Verbrennungsmotoren, werden Heizvorrichtungen bzw. Radiatoren zur Beheizung von Innenraum und Motor verwendet. Heizvorrichtungen sind jedoch auch für andere Einsatzzwecke in einem weiten Anwendungsgebiet geeignet, beispielsweise im Bereich von Hausinstallationen (Raumklimatisierung), Industrieanlagen und dergleichen.

Aus der EP 0 575 649 B1 ist ein Radiator bekannt, der zu vorgefertigten Einheiten zusammengestellte Heizelemente enthält, die aus miteinander vernieteten Blechbändern bestehen, die ein Lamellenband einschließen. Die verwendeten PTC-Elemente werden in Fenstern oder Durchbrüchen von Kunststoffrahmen gehalten. Zur Montage werden die vorgefertigten Heizelementeinheiten und die mit PTC-Elementen versehenen Kunststoffrahmen geschichtet und mittels eines Halterahmens fixiert. Diese Bauform weist den Nachteil auf, daß die Montage eines solchen Radiators aufwendig ist.

In der DE-197 06 199 A1 wird ebenfalls eine elektrische Heizeinrichtung beschrieben, bei der PTC-Elemente tragende Heizelemente mit Wellrippen geschichtet werden. Zur Sicherung der Lage der Wellrippen zwischen den Heizelementen dienen Vorsprünge an den Blechen, die die PTC-Elemente einfassen. Auch diese Maßnahme führt nicht zu einer verbesserten Montage der gesamten Heizeinrichtung, da die Heizelemente und die Wellrippen unverändert nacheinander und einzeln geschichtet werden müssen.

Die EP 0 379 873 A2 beschreibt eine Vorrichtung zum Erhitzen von Gasen unter Verwendung von PTC-Elementen, die in ein Rahmenteil gefaßt sind, das einem U-Profil inneliegt und von einer Abdeckplatte bedeckt ist. Der Anordnung sitzen zur Wärmeabgabe an die umgebende Luft reibschlüssig Lamellen auf, die zu diesem Zweck einen Durchbruch aufweisen. Zwar werden hierdurch Erwärmungseinheiten geschaffen, denen Wärmeabgabelamellen klemmend aufsitzen, jedoch läßt sich eine solche Vorrichtung ebenfalls nur aufwendig montieren, da die Lamellen einzeln aufgeschoben werden müssen. Darüber hinaus ist die Anordnung wenig stabil und läßt sich auch nicht ohne weiteres schichten.

Aus der US-amerikanischen Patentschrift US 4,814,584 ist eine PTC-Heizvorrichtung zum Heizen eines Rohres bekannt, bei der die PTC-Elemente in einem Positionsrahmen angeordnet sind und diese zwischen das zu beheizende Rohr und kontaktierende Elektrodenbleche geschichtet wird. Eine separate verrastende Halterungsanordnung umschließt den gesamten Stapel.

Die europäische Offenlegungsschrift EP 06 016 486 A zeigt eine Heizvorrichtung mit PTC-Heizelementen, die in einem Positionsrahmen gehalten sind und direkt mit Wärmeübertragungslamellen zur Abgabe der Wärme in Verbindung stehen. Der Positionsrahmen, die Wärmeübertragungslamellen und die benötigten Elektrodenflächen werden gestapelt und mit Hilfe von Blattfedern, die auf den Stapel aufgelegt werden, zusammengedrückt.

Aus der US-amerikanischen Patentschrift US 4,327,282 ist ein elektrisches Widerstandsheizelement bekannt, bei dem PTC-Elemente ohne Positionsrahmen zwischen Elektrodenbleche geklemmt werden, und der geschichtete Aufbau von seitlich aufgeschobenen Klammern mit U-förmigem Querschnitt zusammengehalten ist.

Die deutsche Offenlegungsschrift DE 198 35 229 A zeigt einen Wärmetauscher mit einer elektrischen Wärmeabgabeeinheit, die einen Wärmeabgabekörper mit PTC-Elementen aufweist. Gewellte Rippen werden mit dem Wärmeabgabekörper in Kontakt gebracht und ein Rahmen, der aus zwei Teilstücken besteht, umschließt den geschichteten Aufbau.

Das Dokument US 2,606,986 schließlich beschreibt ein Widerstandselement, bei dem eine Vielzahl von Thermistoren in einem isolierenden Positionsrahmen angeordnet ist und eine verschraubbare Klemmvorrichtung den gesamten Aufbau zusammenhält.

Der Erfindung liegt daher die Aufgabe zugrunde, eine Heizvorrichtung, eine Radiatorbaugruppe und einen Positionsrahmen mit verbesserten Montageeigenschaften sowie ein Verfahren zum Montieren einer solchen Heizvorrichtung anzugeben. Diese Aufgabe wird durch die Gegenstände der Patentansprüche 1, 16, 18 und 24 gelöst.

Insbesondere wird erfindungsgemäß ein Positionsrahmen verwendet, der es ermöglicht, Radiatorelemente an Positionsrahmen anzuklinken bzw. anzuclippen, d.h. schnappbar rastend anzuverbinden, wodurch vorgefertigte Einheiten entstehen, die ohne besondere Sorgfalt einfach zu handhaben sind. Da diese vorgefertigten Einheiten auch die Radiatorelemente umfassen, wird die Anzahl der für die Montage der Heizvorrichtung benötigten Teile reduziert. Diese wenigen vorgefertigten Radiatorbaugruppen lassen sich anschließend schnell und per Hand stapeln. Besonders vorteilhaft ist die Erfindung daher bei dünnen PTC-Elementen, die eine Dicke von etwa 1,1 mm aufweisen und in herkömmlichen Anordnungen besondere manuelle Sorgfalt erfordern.

Ein weiterer Vorteil der erfindungsgemäßen Anordnung ist die Vermeidung von Nietverbindungen infolge des schnappbar rastenden Anklinkens des Radiatorelements. Nietverbindungen bei stromführenden Teilen ergeben einen Übergangswiderstand, der zum Ausfall eines Heizelements führen kann. Besonders problematisch sind Nietverbindungen unterschiedlicher Materialien. Die Erfindung ist daher besonders vorteilhaft, bei Heizelementen mit großer Heizleistung (1.500 W, 12 V/125 A), bei denen der Stromeinleitung besondere Bedeutung zukommt. Ebenso ist die Vermeidung von Nietverbindungen besonders bei Heizelementen mit nur einem Masseanschluß vorteilhaft, da in entsprechenden herkömmlichen Anordnungen der gesamte Heizstrom über eine einzige Nietverbindung eingeleitet wird.

Besonders vorteilhaft ist die erfindungsgemäße Vercliptechnik ebenfalls bei sehr großen Heizelementen, die mehrere und lange Radiatorelemente benötigen.

Bevorzugte Ausgestaltungen der Erfindung sind in den Unteransprüchen definiert.

Clipnasen und entsprechende Aussparungen im Positionsrahmen erlauben in vorteilhafter Weise das positionssichere und verdrehungsfeste Montieren des Radiatorelements.

Eine Bauform des Positionsrahmens, die das zweiseitige Anklinken von Radiatorelementen erlaubt, führt zu einer weiter vereinfachten Montierbarkeit, da die Gesamtzahl der zur Montage der Heizvorrichtung notwendigen Teile weiter verringert wird.

Die Möglichkeit, anstelle von Radiatorelementen, einseitig oder zweiseitig, Elektrodenbleche anzuklinken, erlaubt die Vorfertigung einer Vielzahl verschiedener Radiatorbaugruppen und steigert weiter die Montageeignung.

Die Ausführung der Elektrodenbleche mit Anschlußfahnen erlaubt eine Vielzahl von Verbindungstechniken zur elektrischen Stromzuführung. Dabei sind abgewinkelte Anschlußfahnen sowohl für Schweißanschlüsse als auch für Steckanschlüsse vorteilhaft.

Die Verwendung von zweiteiligen Elektrodenblechen, die über eine Brücke verbunden sind, vereinfacht durch die Bereitstellung von besonders großen vorgefertigten Radiatorbaugruppen zusätzlich die Gesamtmontage der Heizvorrichtung und ermöglicht zudem das Zusammenlegen elektrischer Anschlüsse für mehrere Positionsrahmen.

Der Positionsrahmen kann zur Aufnahme des wenigstens einen PTC-Elements Durchbrüche aufweisen, die sich kostengünstig herstellen lassen und zur Gewichtsverminderung beitragen.

Weist der Positionsrahmen an seinen Stirnseiten Wölbungen auf, so wird hierdurch die Positionssicherheit der Radiatorelemente weiter befördert. Wölbungen der Stirnseite sowie der Seitenkanten des Positionsrahmens führen zudem in vorteilhafterweise zu einer geräuschfreien Umleitung des Luftstroms.

Wird der Positionsrahmen aus glasfaserverstärktem Polyamid gefertigt, so werden die Vorteile hoher Stabilität und hoher Temperaturbeständigkeit mit den günstigen Eigenschaften der präzisen Herstellbarkeit und geringen thermischen Ausdehnung kombiniert.

Vorteilhaft sind ferner Radiatorelemente, die aus einem Radiatorblech und einem Lamellenelement gebildet sind, da sich die Wellrippenform der Lamellenelemente kostengünstig herstellen läßt, zu einem geringen Gesamtgewicht führt und infolge der durch sie gebildeten Kanäle sowie der großen Oberfläche der Lamellenelemente die Wärmeabgabe an die durchströmende Luft in besonders günstiger Weise ermöglicht.

Dabei werden in vorteilhafter Weise die Radiatorbleche mit den jeweiligen Lamellenelementen mittels Crimplaschen verbunden, die bei der Fertigung umgelegt werden. Dies ermöglicht den Zusammenbau der Radiatorelemente ohne zusätzliche aufwendige Herstellungsschritte.

Vorteile entstehen ferner durch Lamellenendbegrenzungen der Radiatorbleche, da hierbei die Lamellenelemente in ihrer Längsausdehnung begrenzt werden.

Ist eine solche Lamellenendbegrenzung mit einem elektrischen Anschluß versehen, so führt dies zu dem besonderen Vorteil, daß das Radiatorblech in einfacher Weise zusätzlich zur Stromführung verwendet werden kann, was die Kombinationsmöglichkeit vorgefertigter Baugruppen bei der Montage der Heizvorrichtung weiter fördert.

Werden die vorgefertigten Baugruppen in einen aus Federbügeln und Holmen bestehenden Halterahmen eingefaßt, so wird hierdurch in vorteilhafter Weise die Endmontage der Heizungsvorrichtung entscheidend begünstigt. Insbesondere wird eine Heizvorrichtung geschaffen, die weitgehend ohne aufwendige Schraub- oder Nietverbindungen fertigbar ist.

Mit den Federbügeln verbundene Federn führen in besonders geeigneter Weise zu einer in sich stabilen Anordnung, deren Elemente verschiebesicher positioniert sind. Auch wird die Betriebssicherheit erhöht, da der für die Kontaktierung der PTC-Elemente benötigte Andruck stets gewährleistet ist.

Ein zusätzlicher Halteholm versteift weiter die Gesamtanordnung und erlaubt somit in vorteilhafter Weise die Verwendung weiter erhöhter Federkräfte.

Werden die Haltebügel in den Federbügeln mittels verdrehbarer Haltelaschen fixiert, so birgt dies den Vorteil verbesserter Montagetechnik in sich.

Bevorzugte Ausgestaltungen der Erfindung werden nachfolgend unter Bezugnahme auf die Figuren näher erläutert.

Fig. 1 zeigt einen erfindungsgemäßen Positionsrahmen und ein Radiatorelement in einer ersten Ausführungsform.

Fig. 2 zeigt einen Positionsrahmen mit dem einseitig angeklinkten Radiatorelement der ersten Ausführungsform sowie einem auf der anderen Seite des Positionsrahmens angeklinkten Elektrodenblech einer ersten Ausführungsform.

Fig. 3 verdeutlicht eine zweite Ausführungsform eines erfindungsgemäßen Radiatorelements.

Fig. 4a stellt eine Seitenansicht einer Radiatorbaugruppe bestehend aus einem Positionsrahmen, einem Radiatorelement einer dritten Ausführungsform und einem Elektrodenblech einer zweiten Ausführungsform dar.

Fig. 4b zeigt eine Radiatorbaugruppe bestehend aus einem Positionsrahmen und einem Radiatorelement in Frontansicht.

Fig. 4c zeigt die dritte Ausgestaltung des Radiatorelements.

Fig. 5 zeigt eine erfindungsgemäße Heizvorrichtung in einer ersten Ausführungsform.

Fig. 6a und 6b verdeutlichen in Seiten- und Frontansicht die Fügetechnik zwischen Haltebügel und Federbügel mittels Haltelasche.

Fig. 6c und 6d verdeutlichen in Draufsicht die Verdrehbarkeit der Haltelasche.

Fig. 7 zeigt eine zweite Ausführungsform der erfindungsgemäßen Heizvorrichtung.

Fig. 8 verdeutlicht ein erfindungsgemäßes zweiteiliges Elektrodenblech.

Im folgenden werden bevorzugte Ausgestaltungen der Erfindung näher beschrieben.

Der in Fig. 1 gezeigte Positionsrahmen weist vier Aussparungen 12 zur Aufnahme von PTC-Elementen 46 auf. Dabei kann die Anzahl der PTC-Elemente pro Positionsrahmen abweichend von der Darstellung in Fig. 1 beliebige Werte annehmen, insbesondere kann ein Positionsrahmen auch sechs PTC-Elemente umfassen. Die Aussparungen sind bevorzugterweise als Durchbrüche ausgeführt, können jedoch auch in Form von Vertiefungen gebildet sein.

Der Positionsrahmen besteht bevorzugterweise aus Kunststoff, wie etwa Polyamid, und kann zur Erzielung erhöhter mechanischer Stabilität glasfaserverstärkt ausgeführt sein.

Da Niederspannungs-PTC-Elemente mit einer Betriebsspannung von beispielsweise 12 V eine Dicke von 1,4 mm oder sogar nur 1,1 mm aufweisen, werden die Positionsrahmen gemäß des bevorzugten Ausführungsbeispiels in der Nähe der für die PTC-Elemente vorgesehenen Aussparungen in einer Dicke, die mindestens 0,1 mm kleiner als die PTC-Dicke ist, gefertigt.

Gemäß einer bevorzugten Ausführungsform beträgt die Länge eines Positionsrahmens etwa 240 mm.

Der Positionsrahmen 10 weist an seinen Seitenkanten 44 Wölbungen auf, die eine geräuschfreie Luftströmung erlauben. Darüber hinaus können die Stirnkanten 14 höckrige Wölbungen zu beiden Seiten des Positionsrahmens besitzen, die in Fig. 1 nicht gezeigt sind.

Der Positionsrahmen weist ferner Clipelemente mit Nasen 16, 18 und Aussparungen 20 auf. In der bevorzugten Ausgestaltung von Fig. 1 verfügt der Positionsrahmen über vier solche Clipelemente, jedoch kann die Anzahl dieser Clipelemente hiervon auch abweichen.

Bevorzugterweise weist jedes Clipelement zwei entgegengerichtete Nasen 16, 18 auf, die zu den Aussparungen 20 passend angeordnet sind. Wie der Positionsrahmen selbst, so sind auch die Clipelemente vorzugsweise aus Kunststoff, wie etwa Polyamid, gefertigt. Hierbei wird als bevorzugtes Fertigungsverfahren der Spritzguß verwendet.

Mittels der Clipnasen werden an den Positionsrahmen Radiatorelemente schnappbar rastend angeklinkt. Ein solches Radiatorelement in einer ersten Ausführungsform ist in Fig. 1 dargestellt und besteht aus einem Radiatorblech 22 und einem Lamellenelement 28 in Wellrippenform.

Das Radiatorblech 22 weist an seinen Stirnenden Lamellenendbegrenzungen 24 auf, die die Länge des Wellrippenelements festlegen. Ferner besitzt das Radiatorblech an seinen Seitenkanten mittig jeweils eine Crimplasche 26 zur Fixierung des Lamellenelements 28.

Das Radiatorelement besitzt vorzugsweise etwa die Länge und Breite des Positionsrahmens und weist eine bevorzugte Höhe von ca. 10 mm auf. Die Crimplaschen 26 sind in einer bevorzugten Ausgestaltung 3 mm breit.

Das Radiatorblech sowie die Wellrippen sind vorzugsweise aus Aluminium gefertigt, das korrosionsfest und sehr gut wärmeleitend ist. In einer alternativen Ausgestaltung kann das Radiatorblech auch aus Messing gebildet sein.

Alternativ zur Befestigungsmöglichkeit zwischen Radiatorblech und Lamellenelement mittels Crimplaschen kann auch eine partielle Laserschweißung vorgenommen werden.

In Fig. 2 ist eine vorgefertigte Radiatorbaugruppe gezeigt, bei der der in Fig. 1 gezeigte Positionsrahmen mit dem in Fig. 1 gezeigten Radiatorelement verclipst ist und an den an seiner anderen Seite zusätzlich ein Elektrodenblech 30 angeklinkt ist. Das Elektrodenblech 30 weist zudem an einer Stirnseite eine Anschlußfahne 32 auf, mit der in vorteilhafter Weise eine elektrische Verbindung vorgenommen werden kann. Die elektrischen Anschlüsse der Heizelemente können sowohl als Schweißanschlüsse als auch als Steckanschlüsse am Elektrodenblech angeformt werden. Durch die Vermeidung von Nietverbindungen kann eine Stromzuführung bis zu einer hohen Stromstärke durchgeführt werden. Beispielsweise ist eine Stromstärke von 160 A möglich.

Abweichend von der in Fig. 2 gezeigten Ausgestaltung kann ein Positionsrahmen beidseitig mit Lamellenelementen verbunden sein. Ferner ist es möglich, einen Positionsrahmen beidseitig mit gleichen oder verschiedenen Elektrodenblechen zu versehen. Elektrodenbleche können zudem auch ohne Positionsrahmen mit Lamellenelementen an deren Oberseite verbunden werden.

In Fig. 3 ist eine weitere Ausgestaltung eines Radiatorelements gezeigt, bei der das Radiatorblech 34 ebenfalls die Funktion eines Elektrodenblechs übernimmt. Zu diesem Zweck ist die Lamellenendbegrenzung 36 mit einer elektrischen Anschlußfahne 38 einstückig verbunden.

In Fig. 4a ist eine Anordnung ähnlich der der Fig. 2 gezeigt, jedoch sind die Wellrippen des Lamellenelements 28 dichter gesetzt. Außerdem verfügt das Radiatorblech des Radiatorelements über jeweils zwei Crimplaschen 26 an jeder Seitenkante. Ferner ist das Elektrodenblech mit einer abgewinkelten Anschlußfahne versehen. Die Anordnung der Fig. 4a ohne abgewinkelte Anschlußfahne ist in Fig. 4b in Frontansicht zu sehen. Fig. 4c zeigt das Radiatorelement der Fig. 4a in separater Darstellung.

In Fig. 5 ist eine erste Ausgestaltung der erfindungsgemäßen Heizvorrichtung gezeigt. Die Vorrichtung besteht aus einer Schichtung oder Stapelung von vorgefertigten Radiatorbaugruppen, die insgesamt drei Heizstufen bilden. In diesem Ausführungsbeispiel wird eine Gesamtleistung von 1000 W vorgegeben. Andere Ausgestaltungen verfügen über PTC-Elemente mit einer Gesamtleistung von bis zu 2.000 W.

In dem Ausführungsbeispiel der Fig. 5 besitzen die äußeren Heizstufen nur eine PTC-Reihe, während die mittlere Heizstufe zwei PTC-Reihen aufweist. Dabei sind die mit "+" versehenen Anschlußfahnen 54 die elektrischen Stromzuführungen der einzelnen Heizstufen, während die mit "-" markierte Anschlußfahne 52 den Masseanschluß darstellt.

Zur Ermöglichung einer flexiblen Positionierung der Radiatorbaugruppen weist die Heizvorrichtung der Fig. 5 ein zweiteiliges Elektrodenblech auf, dessen beiden Bleche 48 mittels einer Brücke 50 verbunden sind.

Die geschichteten Radiatorbaugruppen werden beidseitig von Federbügeln 56 eingefaßt, wobei Federn 62 zwischen den Bügeln und der oberen bzw. unteren Radiatorbaugruppe die notwendige hohe Federkraft bereitstellen. Federbügel sind insbesondere bei Positionsrahmen sinnvoll, die vier oder mehr PTC-Elemente einfassen. Bei besonders langen Federbügeln ist darüber hinaus ein vorzugsweise mittig angebrachter Haltebügel 60 vorgesehen, der vorzugsweise aus Edelstahl gebildet und elektrisch isoliert ausgeformt wird. An seinen Enden weist der Haltebügel 60 verdrehbare Haltelaschen 64 auf, die zur Montage durch geeignete, vorzugsweise rechteckige Öffnungen in den Federbügeln 56 eingesetzt und nach Druckausübung auf die Federbügel um 90° verdreht werden. Seitlich sind die Federbügel 56 zudem mit Holmen 58 weiter stabilisiert, die vorzugsweise aus Kunststoff gefertigt sind.

Die Fig. 6a bis 6d verdeutlichen detailliert die Fügetechnik zwischen Haltebügel 60 und Federbügel 56 mittels der verdrehbaren Haltelasche 64. Die Haltelasche 64 wird dabei an ihrem oberen, Quernasen aufweisenden Teil mittels eines Drehzylinders um ca. 90° verdreht. Haltebügel und Federbügel sind vorzugsweise als U-förmige Hohlprofile gefertigt. Dabei wird ein Querschnitt des Haltebügels von etwa 5 x 0,5 mm bevorzugt.

In Fig. 7 ist eine zweite Ausgestaltung einer erfindungsgemäßen Heizvorrichtung dargestellt, die sich von der in Fig. 5 gezeigten Ausführungsform hauptsächlich durch die Anzahl und Art der Radiatorbaugruppen unterscheidet. Darüber hinaus sind die Seitenholme 66, 68 mit geeigneten mechanischen wie elektrischen Halterungen versehen.

Fig. 8 zeigt in perspektivischer Darstellung ein zweiteiliges Elektrodenblech 48 mit verbindender Brücke 50 und abgewinkelter Anschlußfahne 52. Das zweiteilige Elektrodenblech ist insbesondere für Anordnungen vorgesehen, in denen nur ein Masse- oder Stromzuführungsanschluß verwendet wird.

Wie aus dem vorstehenden ersichtlich ist, führt die erfindungsgemäße Ausformung des Positionsrahmens zu einer vereinfachten Montage von Heizvorrichtungen. Zunächst werden Radiatorbaugruppen gebildet, indem in dem für die Heizvorrichtung notwendigen Maße Positionsrahmen mit Radiatorelementen und/oder Elektrodenblechen verbunden werden. Dabei können auch Radiatorelemente untereinander verbunden werden. Ferner können verschiedene Radiatorelemente Verwendung finden, die sich beispielsweise in der Ausformung der Radiatorbleche unterscheiden und auch Funktionen von Elektrodenblechen übernehmen können.

Die vorgefertigten Radiatorbaugruppen werden sodann geschichtet und von Federbügeln eingefaßt. In einem bevorzugten Ausführungsbeispiel werden nun ein oder mehrere Haltebügel angebracht. Schließlich wird die Gesamtanordnung durch Seitenholme fixiert.

## Patentansprüche

1. Positionsrahmen (10), umfassend:
Mittel (12) zur Aufnahme wenigstens eines PTC-Elements (46),
**gekennzeichnet durch**
Rastelemente (16, 18, 20) zum Anclippen eines Radiatorelements an wenigstens eine Seite des Positionsrahmens.

2. Positionsrahmen nach Anspruch 1, wobei die Rastelemente wenigstens eine Clipnase (16, 18) umfassen.

3. Positionsrahmen nach Anspruch 1 oder 2, wobei die Rastelemente an zwei gegenüberliegenden Seiten des Positionsrahmens angeordnet sind.

4. Positionsrahmen nach einem der Ansprüche 1 bis 3, wobei die Mittel zur Aufnahme wenigstens eines PTC-Elements wenigstens einen Durchbruch des Positionsrahmens umfassen.

5. Positionsrahmen nach einem der Ansprüche 1 bis 4, ferner wenigstens eine höckrige Wölbung an einer Stirnseite (14) des Positionsrahmens umfassend.

6. Positionsrahmen nach einem der Ansprüche 1 bis 5, ferner gewölbte Seitenkanten (44) umfassend.

7. Positionsrahmen nach einem der Ansprüche 1 bis 6, wobei der Positionsrahmen aus Polyamid gefertigt ist.

8. Radiatorbaugruppe, umfassend:
ein Radiatorelement und
einen an dem Radiatorelement angeclippten Positionsrahmen (10) nach wenigstens einem der Ansprüche 1 bis 7.

9. Radiatorbaugruppe nach Anspruch 8, weiterhin umfassend mindestens ein Elektrodenblech (30, 40, 48), wobei an dem Positionsrahmen zweite Rastelemente (18) zum Anclippen des Elektrodenblechs (30, 40, 48) an wenigstens eine Seite des Positionsrahmens angeordnet sind.

10. Radiatorbaugruppe nach Anspruch 9, wobei das Elektrodenblech eine Anschlussfahne (32, 42, 52, 54) aufweist.

11. Radiatorbaugruppe nach Anspruch 10, wobei die Anschlussfahne abgewinkelt ist.

12. Radiatorbaugruppe nach einem Ansprüche 9 bis 11, wobei das Elektrodenblech mit einem zweiten Elektrodenblech über eine Brücke (50) verbunden ist und somit ein zweiteiliges Elektrodenelement bildet.

13. Radiatorbaugruppe nach einem der Ansprüche 8 bis 12, wobei das Radiatorelement ein Radiatorblech (22, 34) und ein Lamellenelement (28) in Wellrippenform umfasst.

14. Radiatorbaugruppe nach Anspruch 13, wobei das Radiatorblech seitlich angeformte Crimplaschen (26) umfasst.

15. Radiatorbaugruppe nach Anspruch 13 oder 14, wobei das Radiatorblech an seinen Stirnseiten Lamellenendbegrenzungen (24, 36) aufweist.

16. Radiatorbaugruppe nach Anspruch 15, wobei wenigstens eine Lamellenendbegrenzung mit einer elektrischen Anschlussfahne (38) einstückig verbunden ist.

17. Heizvorrichtung zur Lufterwärmung, umfassend mindestens eine Radiatorbaugruppe nach einem der Ansprüche 8 bis 16.

18. Heizvorrichtung nach Anspruch 17, ferner einen Halterahmen mit wenigstens einem Federbügel (56) und wenigstens zwei Holmen (58, 66, 68) umfassend.

19. Heizvorrichtung nach Anspruch 18, wobei der Halterahmen mit dem Federbügel (56) verbundene Federn (62) aufweist.

20. Heizvorrichtung nach einem der Ansprüche 18 oder 19, wobei der Halterahmen ferner einen im wesentlichen mittigen Haltebügel (60) aufweist.

21. Heizvorrichtung nach Anspruch 20, wobei der Haltebügel an seinen Enden verdrehbare Haltelaschen (64) aufweist.

22. Verfahren zum Montieren einer Heizvorrichtung nach einem der Ansprüche 17 bis 21 mit den folgenden Schritten:
Verbinden von Radiatorblechen mit Lamellenelementen zur Vorfertigung von Radiatorelementen;
Anklinken von den vorgefertigten Radiatorelementen und/oder Elektrodenblechen an Positionsrahmen und Einsetzen von PTC-Elementen zur Vorfertigung von Radiatorbaugruppen;
Schichten der vorgefertigten Radiatorbaugruppen; und
Einfassen der geschichteten Radiatorbaugruppen in einen Halterahmen.

## Claims

1. A positioning frame (10) comprising:
means (12) for receiving at least one PTC element (46)
**characterized by**
means (16, 18, 20) for clipping a radiator element to at least one side of the positioning frame.

2. The positioning frame according to claim 1, wherein the clipping means comprise at least one clip nose (16, 18).

3. The positioning frame according to claim 1 or 2, wherein the clipping means are arranged at two opposing sides of the positioning frame.

4. The positioning frame according to any one of claims 1 to 3, wherein the means for receiving the at least one PTC element comprise at least one penetration of the positioning frame.

5. The positioning frame according to any one of claims 1 to 4, further comprising at least one humped bulge at a front side (14) of the positioning frame.

6. The positioning frame according to any one of claims 1 to 5, further comprising bulging side edges (44).

7. The positioning frame according to any one of claims 1 to 6, wherein the positioning frame is made from polyamide.

8. A radiator subassembly comprising:
a radiator element and
a positioning frame (10) clipped to the radiator element according to at least one of the claims 1 to 7.

9. The radiator subassembly according to claim 8, further comprising an electrode sheet (30, 40, 48) wherein at the second positioning frame clipping means (18) are arranged for clipping said electrode sheet (30, 40, 48) to at least one side of the positioning frame.

10. The radiator subassembly according to claim 9, wherein the electrode sheet comprises a terminal lug (32, 42, 52, 54).

11. The radiator subassembly according to claim 10, wherein the terminal lug is bent.

12. The radiator subassembly according to any one of claims 9 to 11, wherein the electrode sheet is connected to a second electrode sheet via a bridge . (50), thereby forming a two-part electrode element.

13. The radiator subassembly according to any one of claims 8 to 12, wherein the radiator element comprises a radiator sheet (22, 34) and a lamella element (28) in the form of corrugation ribs.

14. The radiator subassembly according to claim 13, wherein the radiator sheet comprises crimp lugs (26) laterally molded thereon.

15. The radiator subassembly according to claim 13 or 14, wherein the radiator sheet is provided at the front sides thereof with lamella terminating borders (24, 36).

16. The radiator subassembly according to claim 15, wherein at least one lamella terminating border is integrally connected to an electric terminal lug (38).

17. A heating device for heating air, comprising at least one radiator subassembly according to any one of claims 8 to 16.

18. The heating device according to claim 17, further comprising a holding frame including at least one spring bar (56) and at least two side bars (58, 66, 68).

19. The heating device according to claim 18, wherein the holding frame comprises springs (62) connected to the spring bar (56).

20. The heating device according to claim 18 or 19, wherein the holding frame further comprises a substantially central holding bar (60).

21. The heating device according to claim 20, wherein the holding frame is provided at its ends with rotatable holding lugs (64).

22. A method for mounting a heating device according to any one of claims 17 to 21, comprising the following steps:
connecting radiator sheets to lamella elements for prefabricating radiator elements;
clipping the prefabricated radiator elements and/or electrode sheets to positioning frames and inserting PTC elements for prefabricating radiator subassemblies;
stacking the prefabricated radiator subassemblies; and
enclosing the stacked radiator subassemblies in a holding frame.

## Revendications

1. Cadre de positionnement (10), comprenant :
des moyens (12) pour loger au moins un élément CTP - à coefficient de température positif - (46)
**caractérisé par**
des éléments d'arrêt (16, 18, 20) pour clipper un élément de radiateur sur au moins un côté du cadre de positionnement.

2. Cadre de positionnement selon la revendication 1, les éléments d'arrêt comprenant au moins un nez de clip (16, 18).

3. Cadre de positionnement selon la revendication 1 ou 2, les éléments d'arrêt étant disposés sur deux côtés opposés du cadre de positionnement.

4. Cadre de positionnement selon l'une des revendications 1 à 3, les moyens comprenant au moins une rupture du cadre de positionnement pour le logement d'au moins un élément CTP.

5. Cadre de positionnement selon l'une des revendications 1 à 4, comprenant de plus au moins un bombement bosselé sur une face frontale (14) du cadre de positionnement.

6. Cadre de positionnement selon l'une des revendications 1 à 5, comprenant en outre des arêtes latérales bombées (44).

7. Cadre de positionnement selon l'une des revendications 1 à 6, le cadre de positionnement étant fabriqué en polyamide.

8. Bloc de radiateur, comprenant :
un élément de radiateur et
un cadre de positionnement (10) clippé à l'élément de radiateur selon au moins l'une des revendications 1 à 7.

9. Bloc de radiateur selon la revendication 8, comprenant en outre au moins une plaque d'électrodes (30, 40, 48), deux éléments d'arrêt (18) étant disposés sur le cadre de positionnement pour clipper la plaque d'électrodes (30, 40, 48) sur au moins un côté du cadre de positionnement.

10. Bloc de radiateur selon la revendication 9, la plaque d'électrodes présentant une barrette (32, 42, 52, 54).

11. Bloc de radiateur selon la revendication 10, dans lequel la barrette est coudée.

12. Bloc de radiateur selon l'une des revendications 9 à 11, dans lequel la plaque d'électrodes est reliée à une deuxième plaque d'électrodes par un pont (50) et forme ainsi un élément d'électrodes en deux parties.

13. Bloc de radiateur selon l'une des revendications 8 à 12, dans lequel le bloc de radiateur comprend une plaque de radiateur (22, 34) et un élément à lamelles (28) en forme de nervures ondulées.

14. Bloc de radiateur selon la revendication 13, dans lequel la plaque de radiateur comprend des brides serties (26) formées latéralement.

15. Bloc de radiateur selon la revendication 13 ou 14, dans lequel la plaque de radiateur présente sur ses faces frontales des délimitations de lamelle (24, 36).

16. Bloc de radiateur selon la revendication 15, dans lequel au moins une délimitation de lamelle est reliée d'une seule pièce à une barrette électrique (38).

17. Dispositif de chauffage destiné au réchauffement de l'air, comprenant au moins un bloc de radiateur selon l'une des revendications 8 à 16.

18. Dispositif de chauffage selon la revendication 17, comprenant en outre un cadre de maintien avec au moins un étrier de ressort (56) et au moins deux chapeaux (58, 66, 68).

19. Dispositif de chauffage selon la revendication 18, dans lequel le cadre de maintien présente des ressorts (62) reliés à l'étrier de ressort (56).

20. Dispositif de chauffage selon l'une des revendications 18 ou 19, dans lequel le cadre de maintien présente en outre un étrier de maintien (60) essentiellement central.

21. Dispositif de chauffage selon la revendication 20, dans lequel l'étrier de maintien présente des brides de maintien (64) pouvant tourner sur ses extrémités.

22. Procédé de montage d'un dispositif de chauffage selon l'une des revendications 17 à 21 comprenant les étapes suivantes :
liaison des plaques de radiateur avec des éléments à lamelles pour la préfabrication d'éléments de radiateur ;
accrochage par cliquet des éléments de radiateur préfabriqués et/ou des plaques d'électrodes sur le cadre de positionnement et mise en place d'éléments CTP pour la préfabrication de blocs de radiateur ; disposition par couches des blocs de radiateur préfabriqués ; et
encadrement des blocs de radiateur disposés par couches dans un cadre de maintien.
